# EUROPÄISCHE PATENTSCHRIFT

(11) **EP 0 829 609 B1**
(45) Veröffentlichungstag und Bekanntmachung des Hinweises auf die Patenterteilung: **09.05.2001**
(21) Anmeldenummer: 97112230.4
(22) Anmeldetag: 17.07.1997
(51) Int. Cl.: E06B 3/263

(54) **Wärmegedämmtes Verbundprofil für Türen, Fenster oder Fassaden**
Heat-insulating compound profile for doors, windows or facades
Profilé composite calorifuge pour portes, fenêtres ou façades

(30) Priorität: 17.09.1996 DE 19637858
(43) Veröffentlichungstag der Anmeldung: 18.03.1998
(73) Patentinhaber: SCHÜCO International KG, 33609 Bielefeld (DE)
(72) Erfinder: Habicht, Siegfried, 33818 Leopoldshöhe (DE); Freier, Andreas, 32584 Löhne (DE); Höcker, Eitel-Friedrich, 33739 Bielefeld (DE)
(74) Vertreter: Stracke, Alexander, Dipl.-Ing.

(56) Entgegenhaltungen:
- EP-A- 0 657 612
- DE-A- 1 940 791
- DE-A- 3 334 332
- DE-A- 3 418 470
- DE-A- 3 425 135
- FR-A- 2 123 311
- US-A- 4 067 163

## Beschreibung

Die Erfindung bezieht sich auf ein wärmegedämmtes Verbundprofil für Türen, Fenster oder Fassaden, bestehend aus Metallprofilen und mindestens einer zwischen den Metallprofilen angeordneten und mit den Metallprofilen an den Längskanten verbundenen, vorzugsweise aus Kunststoff gefertigten Isolierleiste.

Es ist bekannt, die Isolierleisten an ihren Längsrändern in hinterschnittenen Nuten der Metallprofile durch Anformen eines Metallsteges kraftschlüssig festzulegen. Bereits durch diesen Kraftschluß tritt aufgrund der Reibpaarung zwischen der Isolierleiste aus Kunststoff und den Metallprofilen eine Schubfestigkeit auf, die durch weitere Maßnahmen, wie reibwerterhöhende Beschichtungen, Verzahnungen innerhalb der Nutfläche oder durch mindestens einen zwischen dem anzuformenden Metallsteg und der Isolierleiste eingelegten verzahnten Draht erhöht werden kann.

Diese Schubfestigkeit der Verbundprofile bewirkt bei den im Metallbau verwendeten Riegel-Pfosten-Konstruktionen ein höheres, wirksames Trägheitsmoment für die statischen Belastungsfälle.

Daneben gibt es andere Verbundprofilsysteme, bei denen die Isolierleistenfixierung mittels mechanischer Spreizelemente oder mittels aufblähender Schäume und Kleber gesichert wird.

Der Kraftschluß bzw. der Formschluß in Längsrichtung zwischen den Isolierleisten und den Metallprofilen der Verbundprofile bewirkt beim Angriff von statischen oder dynamischen Lasten, wie z.B. vom Wind erzeugten Sog- und Druckkräften, die Aufnahme von erhöhten Schubkräften und damit eine Verringerung der Durchbiegungen im statischen oder dynamischen Lastfall gegenüber der Addition der Einzelträgheitsmomente der zu einem Verbundprofil zusammengeführten Einzelprofile.
Dieser Profilverbund wird als "schubfester Verbund" bezeichnet.

Die Isolierleisten bilden zwischen den Metallprofilen eine thermische Trennebene, die den Wärmefluß von dem einen Metallprofil zum anderen auf ein Minimum begrenzt.

Werden nun solche Profile mit schubfestem Verbund einseitig einer Temperaturerhöhung ausgesetzt, so ergibt sich aufgrund der Längenausdehnung des erwärmten Metallprofils eine Schubspannung zwischen den Bauteilen des Verbundprofils, die aufgrund der Schubfestigkeit des Verbundes sich in einer Durchbiegung des Verbundprofils auswirkt.

Wärmequellen sind z.B. Temperaturdifferenzen zwischen der Rauminnenseite und der Außenluft (Winterbetrieb) oder der Sonneneinstrahlungen auf der Außenseite (Sommerbetrieb) und die damit verbundene Aufheizung der Außenseite durch Absorption der Sonnenenergie. Die entstehende Formänderung des Verbundprofils wirkt sich immer als Wölbung zur wärmeren Seite hin aus und beeinträchtigt die Funktion des Fensters bzw. der Tür, deren Rahmen aus dem Verbundprofil gefertigt wurden.
Insbesondere bei relativ langen Rahmenholmen, wie z.B. bei den vertikalen Rahmenholmen von Türen, wirkt sich die infolge einseitiger Erwärmung entstehende Durchbiegung ungünstig auf die Dichtigkeit und auf die Schließfunktion der Schlösser aus. Dies trifft bei einem einfachen Mittelschloß als auch bei einer Mehrfachverriegelung zu, wobei es zum Versagen der Schließfunktion kommen kann.
Bei Temperaturdifferenzen von 50 bis 60 °C infolge der Sonneneinstrahlung auf dunkle Oberflächen, sind die Durchbiegungen z.T. so groß, daß auch die Ausgleichswirkung der vorgesehenen Dichtungssysteme den entstehenden Spalt nicht mehr verschließen kann.
Die Durchbiegung, hervorgerufen durch Temperaturdifferenzen zwischen dem äußeren und dem inneren Metallprofil des Verbundprofils, bewirkt auch, daß das vorgesehene Schloß einer Tür unter Spannung gerät.
Bei heute üblichen Mehrfachverriegelungen tritt diese Spannung mindestens an einem der Schlösser auf. Diese Spannungen bewirken, daß entweder die Tür nicht mehr ordnungsgemäß verschlossen oder mittels des Schlüssels nicht mehr geöffnet werden kann.

In der DE-A-34 25 135 wird ein Verbundprofil beschrieben, bei dem der Isolierkern mit der Profilinnenschale schubfest verbunden ist, während die Außenschale Spannungsspitzen bei Erwärmung abbauen soll und zu diesem Zweck keine schubfeste Verbindung mit dem Isolierkern vorgesehen ist. Durch den schließenden Formschluß der Außenschale mit dem Isolierkern findet aber zumindest hinsichtlich der Reibpaarung der beiden zusammenwirkenden Materialien ein gewisser Reibschluß statt, der einen Temperaturlängenausgleich nur schubweise bei bestimmten Spannungsüberschreitungen zuläßt.

Insbesondere ein permanentes Gleiten bei kleinsten Spannungsschwankungen infolge Temperaturveränderung erfordert ein definiertes Spiel zwischen den Einzelbauteilen, was bei dieser Ausführung nicht möglich ist.

Aluminiumprofile und Kunststoffprofile werden an unterschiedlichen Stellen produziert mit den den Verfahren eigenen Toleranzen.

Weiter kommt hinzu, daß die Aluminiumprofile im Bauwesen Oberflächenbehandlungen unterzogen werden, die diese Maßtoleranzen zusätzlich beeinflussen. Durch Pulverbeschichtung und vorgeschaltete Haftgrundvermittlung findet ein Materialauftrag im Bereich der Nuten statt, der zwangsläufig zu Zwängen mit den dann eingesetzten Isolierleisten führt, während Eloxalverfahren zu einem Materialabtrag führen und damit ein definiertes Spiel überschreiten, so daß andere Funktionen des Verbundprofiles nicht mehr gewährleistet sind.

Gleiches gilt auch für die DE-A-34 18 470, bei der Bolzen die Verbindung zwischen den Isolierleisten und den Aluminiumprofilen herstellen und in den Isolierleisten Langlöcher vorgesehen sind, in denen die Bolzen zum Längenausgleich gleiten können.

Auch hier sind die erforderlichen Toleranzen nicht sicherzustellen, da zu viele unterschiedliche Gewerke und Fertigungsverfahren dieses nicht zulassen.

Der Erfindung liegt die Aufgabe zugrunde, ein wärmegedämmtes Verbundprofil der eingangs genannten Art so zu gestalten, daß die unter wechselnden Temperaturbelastungen auftretende Längenänderung des einen Metallprofils nicht über Schubspannungen auf das zweite Metallprofil übertragen wird.

Diese Aufgabe wird erfindungsgemäß dadurch gelöst, daß die Isolierleiste oder die parallel zueinander angeordneten Isolierleisten zweiteilig ausgebildet sind, jedes Isolierleistenteil mit dem zugeordneten Metallprofil schubfest verbunden und die mittige Verbindung zwischen den zwei Isolierleistenteilen als Gleitführung ausgeführt ist.

Verfahren zur Vergütung der Oberfläche der Metallprofile beeinträchtigen das Spiel der Gleitführung zwischen den Isolierleistenteilen nicht.

Weitere Ausgestaltungen der Erfindung ergeben sich aus den Unteransprüchen. Ein Ausführungsbeispiel des erfindungsgemäßen, wärmegedämmten Verbundprofils ist in den Figuren 1 bis 3 dargestellt.

Es zeigen:
- Figur 1: ein Fenster im Schnitt, bei dem sowohl der Blendrahmen als auch der Flügelrahmen aus wärmegedämmten Verbundprofilen aufgebaut ist,
- Figur 2: eine Isolierleiste des Flügelrahmens nach der Fig. 1 in vergrößerter Darstellung und im Längsschnitt, und
- Figur 3: die Darstellung einer Tür.

Bei dem Fenster nach der Figur 1 ist der Blendrahmen 1 und der Flügelrahmen 2 aus wärmegedämmten Verbundprofilen aufgebaut, die aus Metallprofilen 3,4 bzw. 5,6 bestehen, die untereinander durch Isolierleisten 7 bzw. 27 aus Kunststoff verbunden sind.

Die Isolierleiste 27, die entsprechend der Figur 1 die Metallprofile 5 und 6 miteinander verbindet, ist zweiteilig ausgebildet. Sie setzt sich aus dem Isolierleistenteil 28, das mit einem Führungsausleger 29 versehen ist, und aus dem Isolierleistenteil 30 zusammen, das eine hinterschnittene Nut 31 für den Führungsausleger 29 aufweist. Für die Gleitführung sind Führungsflächen 32,33 vorgesehen, die sich senkrecht oder annähernd senkrecht zu der Mittellängsachse 34 erstrecken.
Die Abweichung von der Rechtwinkligkeit liegt im Bereich von ± 20°.
Der Führungsausleger 29 weist zusätzlich zu dem zylinderförmigen Führungsteil 35 einen Steg 36 auf, der sich durch eine Längsöffnung 37 der hinterschnittenen Führungsnut 31 erstreckt, wobei Randleisten 38 und 39 die Längsöffnung 37 begrenzen. Das Isolierleistenteil 28 ist mit Anschlagflächen 40 und 41 ausgerüstet.

Die in die Aufnahmenuten 42,43 der Metallprofile 5,6 eingreifenden Befestigungsfüße 44 und 45 der Isolierleistenteile sind schubfest mit den Metallprofilen 5 und 6 verbunden.

Die Figur 3 zeigt eine Tür 50, die aus einem Flügel 51 und einem Blendrahmen 52 besteht. Wird der Blendrahmen 52 im Mauerwerk oder an einer sonstigen Konstruktion festgelegt, so werden über die Befestigungsmittel die auftretenden Biegespannungen ins Mauerwerk oder in die genannte Konstruktion eingeleitet. Eine Biegung tritt nicht auf. In diesem Fall wird das erfindungsgemäße wärmegedämmte Verbundprofil lediglich für die Herstellung der senkrechten Türrahmenholme 53,54 verwendet. Durch die Eckverbindung dieser Rahmenholme mit dem oberen waagerechten Flügelrahmenholm 55 ist der erfindungsgemäße Profilverbund der senkrechten Rahmenholme 53,54 im U-förmigen Rahmen mit einem Festpunkt versehen. Die aufgrund einer Temperaturdifferenz zustande kommende Längenausdehnung der Metallprofile der vertikalen Holme kann somit frei zur Unterseite des U-förmigen Türrahmens erfolgen. Der obere waagerechte Türrahmenholm 55 kann somit in herkömmlicher, schubfester Verbundtechnik ausgeführt sein.

Ist der Blendrahmen 52 dieser Tür jedoch wie in der Fig. 3 zusätzlich aufgezeigt, mit Seitenteilen 56,57 versehen, so kann es erforderlich werden, die senkrechten Blendrahmenholme 58,58 aus erfindungsgemäßen, wärmegedämmten Verbundprofilen zu fertigen, bei denen in einem Längsverbindungsbereich zwischen den verbundenen Bauteilen eine Gleitführung vorhanden ist.

## Patentansprüche

1. Wärmegedämmtes Verbundprofil für Türen, Fenster oder Fassaden, bestehend aus Metallprofilen (5,6) und mindestens einer zwischen den Metallprofilen angeordneten und mit den Metallprofilen an den Längskanten verbundenen, vorzugsweise aus Kunststoff gefertigten Isolierleiste (27), **dadurch gekennzeichnet,** daß die Isolierleiste (27) oder die parallel zueinander angeordneten Isolierleisten (27) zweiteilig ausgebildet sind, jedes Isolierleistenteil (28,30) mit dem zugeordneten Metallprofil (5,6) schubfest verbunden und die mittige Verbindung zwischen den zwei Isolierleistenteilen als Gleitführung ausgeführt ist.

2. Wärmegedämmtes Verbundprofil nach Anspruch 1, dadurch gekennzeichnet, daß die Gleitführung Führungsflächen (32,33) aufweist, die senkrecht oder annähernd senkrecht zur Mittellängsachse (34) der Isolierleiste (27) verlaufen.

3. Wärmegedämmtes Verbundprofil nach Anspruch 2, dadurch gekennzeichnet, daß die Abweichung von der Rechtwinkligkeit im Bereich von ± 20° liegt.

4. Wärmegedämmtes Verbundprofil nach Anspruch 1, dadurch gekennzeichnet, daß das eine Isolierleistenteil (30) mit einer hinterschnittenen Führungsnut (31) und das Isolierleistenteil (28) einen mit Spiel in der Führungsnut gelagerten Führungsausleger (29) aufweist.

5. Wärmegedämmtes Verbundprofil nach Anspruch 4, dadurch gekennzeichnet, daß die hinterschnittene Nut (31) eine durch Randleisten (38,39) begrenzte seitliche Längsöffnung aufweist, durch die sich ein Steg (36) des Führungsauslegers (29) erstreckt, der mit einem zylinderförmigen Führungsteil (35) einstückig ist.

6. Wärmegedämmtes Verbundprofil nach Anspruch 5, dadurch gekennzeichnet, daß das mit dem Führungsausleger (29) ausgerüstete Isolierleistenteil parallel zu den Randleisten (38,39) verlaufende Anschlagflächen (40,41) aufweist.

7. Wärmegedämmtes Verbundprofil für eine Tür mit U-förmigem Flügelrahmen, dessen vertikale Holme unten durch ein Sockelblech verbunden sind, dadurch gekennzeichnet, daß die vertikalen Holme aus einem Verbundprofil nach einem der Ansprüche 1 bis 6 bestehen und der obere waagerechte Holm in schubfester Verbundtechnik ausgeführt ist.

8. Wärmegedämmtes Verbundprofil für eine Tür nach Anspruch 7 mit U-förmigem Blendrahmen, an dessen vertikalen Holmen Seitenteile (56,57) mit L-förmigem Rahmen befestigt sind, dadurch gekennzeichnet, daß die vertikalen Holme des Blendrahmens aus einem wärmegedämmten Verbundprofil nach einem der Ansprüche 1 bis 6 bestehen und der obere waagerechte Holm des Blendrahmens in schubfester Verbundtechnik ausgeführt ist.

## Claims

1. Thermally insulated compound profile member for doors, windows or facades, consisting of metal profile members (5, 6) and at least one insulating strip (27) which is arranged between the metal profile members and connected with the metal profile members at the longitudinal edges and is preferably made of synthetic material, characterised in that the insulating strip (27) or the insulating strips (27) arranged parallel to one another are constructed in two parts, each insulating strip part (28, 30) is connected with the associated metal profile member (5, 6) in push-fast manner and the central connection between the two insulating strip parts is constructed as a slide guide.

2. Thermally insulated compound profile member according to claim 1, characterised in that the slide guide has guide surfaces (32, 33) which extend perpendicularly or approximately perpendicularly to the central longitudinal axis (34) of the insulating strip (27).

3. Thermally insulated compound profile member according to claim 2, characterised in that the deviation from right-angularity lies in the region of plus or minus 20°.

4. Thermally insulated compound profile member according to claim 1, characterised in that one insulating strip part (30) has an undercut guide groove (38) and the insulating strip part (28) has a guide arm (29) mounted with play in the guide groove.

5. Thermally insulated compound profile member according to claim 4, characterised in that the undercut groove (31) has a lateral longitudinal opening which is bounded by edge strips (38, 39) and through which extends a web (36) of the guide arm (29), which is formed integrally with a cylindrical guide part (35).

6. Thermally insulated compound profile member according to claim 5, characterised in that the insulating strip part equipped with the guide arm (29) has abutment surfaces (40, 41) extending parallel to the edge strips (38, 39).

7. Thermally insulated compound profile member for a door with U-shaped panel frames, the vertical beams of which are connected at the bottom by a footplate, characterised in that the vertical beams consist of a compound profile member according to one of claims 1 to 6 and the upper horizontal beam is executed in compound technique in push-fast manner.

8. Thermally insulated compound profile member for a door according to claim 7 with a U-shaped building frame, at the vertical beams of which side parts (56, 57) with L-shaped frames are fastened, characterised in that the vertical beams of the building frame consist of a thermally insulated compound profile member according to one of claims 1 to 6 and the upper horizontal beam of the building frame is executed in compound technique in push-fast manner.

## Revendications

1. Profilé composite calorifugé pour portes, fenêtres ou façades, composé de profilés métalliques (5, 6) et d'au moins une baguette d'isolation (27) prévue entre les profilés métalliques et reliée aux bords longitudinaux des profilés métalliques, cette baguette étant de préférence en matière plastique,
caractérisé en ce que
la baguette d'isolation (27) ou les baguettes d'isolation (27) parallèles, sont réalisées en deux parties, chaque partie de baguette isolante (28, 30) étant reliée solidairement en poussée au profilé métallique (5, 6) correspondant et la liaison centrale entre les deux parties de baguette isolantes est sous la forme d'un guidage coulissant.

2. Profilé composite calorifugé selon la revendication 1,
caractérisé en ce que
le guidage coulissant comporte des surfaces de guidage (32, 33) qui sont perpendiculaires ou sensiblement perpendiculaires à l'axe longitudinal médian (34) de la baguette isolante (27).

3. Profilé composite calorifugé selon la revendication 2,
caractérisé en ce que
la différence par rapport l'angle droit est de l'ordre de ± 20°.

4. Profilé composite calorifugé selon la revendication 1,
caractérisé en ce que
l'une des parties de baguette isolante (30) présente une rainure de guidage (31) à contredépouille et l'autre partie de baguette isolante (28) présente une saillie de guidage (29) venant avec du jeu dans la rainure de guidage.

5. Profilé composite calorifugé selon la revendication 4,
caractérisé en ce que
la rainure à contredépouille (31) présente une ouverture longitudinale délimitée latéralement par des rebords (38, 39) et entre ceux-ci passe une âme (36) de la saillie de guidage (29) faisant corps avec une tête de guidage (35) de forme cylindrique.

6. Profilé composite calorifugé selon la revendication 5,
caractérisé en ce que
la partie de baguette isolante munie de la saillie de guidage (29) présente des surfaces de butée (40, 41) parallèles aux rebords (38, 39).

7. Profilé composite calorifugé pour une porte à châssis de battant en forme de U dont les branches verticales sont reliées par une tôle formant socle,
caractérisé en ce que
les branches verticales sont réalisées dans un profilé composite selon l'une des revendications 1 à 6 et la branche horizontale est réalisée en technique composite résistant au cisaillement.

8. Profilé composite calorifugé pour une porte selon la revendication 7 ayant un châssis dormant en forme de U et sur les branches verticales duquel sont fixées les parties latérales (56, 57) à châssis en forme de L,
caractérisé en ce que
les branches verticales du châssis de dormant sont formées d'un profilé composite calorifugé selon l'une des revendications 1 à 6 et la branche horizontale supérieure du châssis de dormant est réalisée en technique composite résistant au cisaillement.
